# EUROPÄISCHE PATENTSCHRIFT

(11) **EP 1 445 409 B1**
(45) Veröffentlichungstag und Bekanntmachung des Hinweises auf die Patenterteilung: **04.05.2005**
(21) Anmeldenummer: 04001307.0
(22) Anmeldetag: 22.01.2004
(51) Int. Cl.: E05D 7/04, E05D 5/02

(54) **Trag- und Aufnahmeelement für Scharniere**
Supporting and receiving element for hinges
Elément de support et réception pour charnières

(30) Priorität: 28.01.2003 DE 10303257
(43) Veröffentlichungstag der Anmeldung: 11.08.2004
(73) Patentinhaber: SFS intec Holding AG, 9435 Heerbrugg (CH)
(72) Erfinder: Politi, Sandro, 33074 Fontanafredda (IT)
(74) Vertreter: Ludescher, Hans

(56) Entgegenhaltungen:
- DE-A- 2 242 431
- DE-A- 2 720 381
- DE-A- 3 937 354
- US-A- 3 895 413

## Beschreibung

Die Erfindung betrifft ein Trag- und Aufnahmeelement für Scharniere, bestehend aus einem plattenartigen, ein Fenster oder eine Tür im Scharnierbereich abdeckenden Abschnitt und einem annähernd rechtwinklig zu diesem Abschnitt abstehenden, stirnseitig das Fenster oder die Tür im Scharnierbereich abdeckenden Steg, der Öffnungen zum Einsetzen von Befestigungszapfen des Scharnierteiles und Bohrungen zum Einsetzen von Befestigungsschrauben aufweist.

Solche Trag- und Aufnahmeelemente können beispielsweise dazu dienen, den zwischen Tür und Scharnierteil verbleibenden Spalt zumindest teilweise abzudecken. Es besteht auch die Möglichkeit, den die Tür im Scharnierbereich abdeckenden Abschnitt an der Türoberfläche durch Verkleben zu sichern.

Die DE 22 42 431 A zeigt ein ähnliches Trag- und Aufnahmeelement (Zargenprofil) für Scharniere mit einem plattenartigen Abschnitt, der den Scharnierbereich der Wand abdeckt, und mit einem rechtwinklig dazu abstehenden, stirnseitig die Wand im Scharnierereich abdeckenden Steg, der Öffnungen zum Einsetzen von Befestigungszapfen des Scharnierteiles aufweist. Das Trag- und Aufnahmeelement ist an der Wand und nicht an einer Tür befestigt und der Steg weist keine Bohrungen für Befestigungsschrauben auf.

Aufgabe der vorliegenden Erfindung ist es, ein Trag- und Aufnahmeelement der eingangs genannten Art zu schaffen, welches einfach und vor allem mechanisch stabil an der Tür befestigt werden kann.

Dies gelingt erfindungsgemäß dadurch, dass der plattenartige Abschnitt zumindest nahe seinem dem Steg abgewandten Endbereich wenigstens einen annähernd parallel zum Steg frei auskragenden Zapfen oder Stegteil aufweist, welcher eine quer zu dessen Längserstreckung durchgehende, zu einer der Bohrungen im Steg achsgleich ausgerichtete Bohrung hat.

Aufgrund dieser erfindungsgemäßen Ausbildung kann einerseits der plattenartige Abschnitt fest gegen die Türoberfläche gedrückt gehalten werden, wobei dies außerdem durch eine auf jeden Fall benötigte, an der Stirnseite der Tür oder des Fensters einzusetzende Befestigungsschraube erfolgen kann, die im Spezialfall nur etwas länger ausgeführt sein muss. Es ist damit aber auch eine einfache Demontage der Trag- und Aufnahmeelemente möglich geworden. Außerdem wird die Stabilität der Tür oder des Fensters im Bereich des Scharniers wesentlich verbessert, was sich gerade bei Türen aus Kunststoffprofilen positiv auswirkt. Außerdem ist gerade durch die erfindungsgemäße Ausbildung die Möglichkeit geschaffen worden, den plattenartigen Abschnitt großflächig und ohne Bohrungen oder Öffnung auszuführen. Es ist damit trotz der optimalen mechanischen Befestigungsmöglichkeit eine ästhetisch glatte und saubere Oberfläche ermöglicht worden.

Falls ein flächenmäßig größeres Trag- und Aufnahmeelement eingesetzt werden soll oder eventuell ein solches Element zur noch verbesserten Tragfähigkeit beitragen soll, wird vorgeschlagen, dass am plattenartigen Abschnitt mehr als ein Zapfen oder Stegteil mit quer zur Längserstreckung durchgehender Bohrung vorgesehen ist, wobei am Steg zu den durchgehenden Bohrungen in den Zapfen oder Stegteilen ausgerichtete Bohrungen zum Einsetzen von Befestigungsschrauben vorgesehen sind. Dadurch können mit Abstand zueinander zwei oder noch mehr Befestigungsschrauben für die feste Verankerung eingesetzt werden.

Bei einer besonderen Ausgestaltung wird vorgeschlagen, dass bei Anordnung frei auskragender Stegteile diese mehr als eine durchgehende Bohrung haben.

Eine vorteilhafte Anordnung ergibt sich dann, wenn eine in eine der Bohrungen im Steg eingeführte Befestigungsschraube gegebenenfalls durch eine oder mehrere Wandungen in einem Fenster oder in einer Tür hindurchgeführt ist und weiter in die durchgehende(n) Bohrung(en) im Zapfen oder Stegteil eingreift. Die Befestigungsschraube ist dadurch mit verschiedenem Abstand immer wieder axial ausgerichtet gehalten, so dass auch die optimale Haltung und ein ausgerichteter Angriff im Zapfen oder den Stegteilen gewährleistet ist.

Für eine einfache und lagesichere Montage des Trag- und Aufnahmeelement wird vorteilhaft vorgesehen, dass zum Einführen der Zapfen oder, Stegteile im Fenster oder in der Tür Ausnehmungen vorbereitet sind. Es sind zusätzlich also nur einfache Bohrungen aus Ausstanzungen erforderlich, um das Trag- und Aufnahmeelement lagegerecht einzusetzen, wobei dann anschließend nur noch eine Fixierung durch die Befestigungsschraube(n) notwendig ist.

Wenn weiter vorgesehen wird, dass der plattenartige Abschnitt als aufgewölbter Bauteil ausgebildet ist, wobei der Randbereich umfangsgeschlossen auf einer Ebene liegt, dann wird ein in sich noch wesentlich stabilerer Bauteil geschaffen, der trotzdem von außen gesehen satt auf der Türoberfläche aufliegen kann.

Eine weitere Ausführung sieht vor, dass am Übergangsbereich zwischen plattenartigem Abschnitt und annähernd rechtwinklig abstehendem Steg zumindest an den seitlichen Randbereichen Versteifungsrippen ausgebildet sind. Es kann dadurch noch eine weitere Erhöhung der Festigkeit des Trag- und Aufnahmeelementes erreicht werden.

Ferner wird vorgeschlagen, dass die Bohrungen im Steg zumindest annähernd dem Außendurchmesser der Befestigungsschrauben angepasst sind und die durchgehende(n) Bohrung(en) im Zapfen oder. Stegteil annähernd dem Kerndurchmesser einer einzusetzenden Befestigungsschraube, so dass zwischen der Befestigungsschraube und der Wandung der durchgehenden Bohrung(en) im Zapfen oder Stegteil ein gegenseitiger Gewindeeingriff gegeben ist. Dadurch ist ein optimales Einführen der Befestigungsschraube ermöglicht, wobei aber eine Zentrierung auf die Befestigungsschraube stattfindet. Im Zapfen oder Stegteil und gegebenenfalls auch in den Zwischenwänden im Tür- oder Fensterprofil greift das Gewinde voll ein, so dass eine Art Passung erreicht und auch eine mögliche Zugkraft ausgeübt werden kann.

Ausführungsbeispiele der Erfindung werden in der nachstehenden Beschreibung anhand der Zeichnungen noch näher erläutert. Es zeigt:
Fig. 1 einen Horizontalschnitt durch eine Tür und einen Türrahmen im Bereich eines Scharniers;
Fig. 2 zwei für das Scharnier eingesetzte Scharnierteile axial auseinandergezogen dargestellt;
Fig. 3 eine Seitenansicht eines Trag- und Aufnahmeelementes;
Fig. 4 eine Ansicht des Trag- und Aufnahmeelementes von oben gesehen;
Fig. 5 eine Ansicht eines Ausführungsbeispieles eines Trag- und Aufnahmeelementes in einer Ansicht von unten;
Fig. 6 einen Schnitt nach der Linie VI - VI in Fig. 5;
Fig. 7 eine Ansicht eines weiteren Ausführungsbeispieles eines Trag- und Aufnahmeelementes in einer Ansicht von unten;
Fig. 8 einen Schnitt nach der Linie VIII - VIII in Fig. 7;
Fig. 9 eine Ansicht eines weiteren Ausführungsbeispieles eines Trag- und Aufnahmeelementes in einer Ansicht von unten;
Fig. 10 einen Schnitt nach der Linie X - X in Fig. 9.

Ein Trag- und Aufnahmeelement 1 für Scharniere 2 besteht aus einem plattenartigen, eine Tür 3 im Scharnierbereich abdeckenden Abschnitt 4 und einem annähernd rechtwinklig zu diesem Abschnitt 4 abstehenden, stirnseitig die Tür 3 im Scharnierbereich abdeckenden Steg 5, wobei dieser Steg 5 Öffnungen zum Einsetzen von Befestigungszapfen 6 des Scharnierteiles 7 und Bohrungen zum Einsetzen von Befestigungsschrauben 8 aufweist.

Der Abschnitt 4 kann am Übergang zum Steg 5 eine Art vorspringende Rippe aufweisen, um dadurch den Spalt zwischen der Tür 3 und den Scharnierteilen 7 und 12 abzudecken. Vorteilhaft ist das Trag- und Aufnahmeelement 1 aus einem Kunststoff gefertigt. Gerade dadurch ist es auch möglich, eine farbliche Anpassung an diverse Türvarianten vorzunehmen. Es wäre aber durchaus denkbar, das Trag- und Aufnahmeelement 1 aus Aluminium oder als Stahlgussteil herzustellen.

In Fig. 2 sind zwei für ein Scharnier 2 eingesetzte Scharnierteile axial auseinandergezogen dargestellt, von denen einer zwei Befestigungszapfen 6 aufweist.

Wenn in der nachstehenden Beschreibung nur von einer Tür 3 gesprochen wird, ist der Einsatz der erfindungsgemäßen Maßnahmen keineswegs auf eine solche Anwendung eingeschränkt. Vielmehr kann das Trag- und Aufnahmeelement 1 auch bei Fenstern oder beispielsweise auch im Möbelbau eingesetzt werden.

Auch der Aufbau beispielsweise bei einer Tür kann verschiedenartig sein. Beim gezeigten Beispiel besteht die Tür 3 aus einem rahmenartig zusammengesetzten Hohlprofil 9 und einer aus einem Hohlprofil gebildeten Füllung 10. Der Türrahmen 11 ist ebenfalls als Hohlprofil ausgeführt. Der Scharnierteil 12 ist mittels Befestigungsschrauben 13 mit dem Türrahmen 11 verbunden.

Der plattenartige Abschnitt 4 weist zumindest nahe seinem dem Steg 5 abgewandten Endbereich wenigstens einen annähernd parallel zum Steg 5 frei auskragenden Zapfen 14 auf, wobei anstelle des Zapfens auch ein Stegteil oder ein einem Zapfen oder einem Stegteil ähnlicher Bauteil vorgesehen werden könnte. Der Zapfen 14 oder ein entsprechender Stegteil hat eine quer zu dessen Längserstreckung durchgehende, zur Bohrung im Steg 5 achsgleich ausgerichtete Bohrung 15. Die in die Bohrung im Steg 5 eingeführte Befestigungsschraube 8 ist gegebenenfalls durch eine oder mehrere Wandungen 16, 17 in der Tür 3 hindurchgeführt und greift weiter in die durchgehende Bohrung 15 im Zapfen 14 ein.

Am plattenartigen Abschnitt 4 kann auch mehr als ein Zapfen 14 oder Stegteil mit quer zur Längserstreckung durchgehender Bohrung 15 vorgesehen sein, wobei am Steg 5 zu den durchgehenden Bohrungen 15 in den Zapfen 14 oder Stegteilen ausgerichtete Bohrungen zum Einsetzen von Befestigungsschrauben 8 vorgesehen sind. Bei Anordnung frei auskragender Stegteile können diese mehr als eine durchgehende Bohrung 15 haben. Die Bohrung im Steg 5 ist zumindest annähernd auf den Außendurchmesser der Befestigungsschraube 8 angepasst. Die durchgehende Bohrung 15 im Zapfen 14 oder Stegteil hat einen Durchmesser, der annähernd dem Kemdurchmesser der einzusetzenden Befestigungsschraube 8 angepasst ist, so dass zwischen der Befestigungsschraube 8 und der Wandung der durchgehenden Bohrung 15 im Zapfen 14 oder Stegteil ein gegenseitiger Gewindeeingriff gegeben ist.

Zum Einführen der Zapfen 14 oder Stegteile in die Tür 3 sind Ausnehmungen 18 vorbereitet, welche bei der Profilbearbeitung oder durch Lehren in einem Bohr- oder einem Stanzverfahren hergestellt werden können.

In der Regel wird der plattenartige Abschnitt 4 großflächig und ohne Bohrungen oder Öffnung ausgeführt. Dieser Abschnitt 4 kann, wie dies beim Beispiel nach den Fig. 1 und 3 bis 6 ersichtlich ist, im Wesentlichen eben und aus vollem Material gefertigt werden. Es ist aber auch denkbar, wie dies bei den Ausführungen nach den Fig. 7 und 8 gezeigt ist, den plattenartigen Abschnitt 4 großflächig und als aufgewölbten Bauteil auszubilden ist, wobei der Randbereich 19 trotzdem umfangsgeschlossen auf einer Ebene liegt.

Im Rahmen der Erfindung ist es möglich, am Übergangsbereich zwischen plattenartigem Abschnitt 4 und dem annähernd rechtwinklig abstehendem Steg 5 zumindest an den seitlichen Randbereichen Versteifungsrippen auszubilden.

Bei einer weiteren besonderen Konstruktion nach den Fig. 9 und 10 sind mehr als ein Zapfen 14 vorhanden, wobei diese Zapfen 14 in verschiedenem Abstand vom Steg 5 angeordnet sind. So können z.B. nur die Zapfen 14, welche näher dem Steg 5 angeordnet sind, mit durchgehenden Bohrungen 15 versehen sein. Die zusätzlich angeordneten Zapfen 14' können auch ohne diese Bohrungen gefertigt sein, da diese lediglich zusätzliche Tragfunktionen übernehmen. Weiter ist es bei einer solchen Ausführung noch möglich, dass die Zapfen 14, 14' verschieden weit frei auskragen. Ein besonderer Vorteil bei dieser Konstruktion liegt darin, dass wesentlich kürzere Befestigungsschrauben eingesetzt werden können.

## Patentansprüche

1. Trag- und Aufnahmeelement (1) für Scharniere, bestehend aus einem plattenartigen, ein Fenster oder eine Tür im Schamierbereich abdeckenden Abschnitt (4) und einem annähernd rechtwinklig zu diesem Abschnitt (4) abstehenden, stimseitig das Fenster oder die Tür im Scharnierbereich abdeckenden Steg (5), der Öffnungen zum Einsetzen von Befestigungszapfen des Scharnierteiles und Bohrungen zum Einsetzen von Befestigungsschrauben aufweist, **dadurch gekennzeichnet, dass** der plattenartige Abschnitt (4) zumindest nahe seinem dem Steg (5) abgewandten Endbereich wenigstens einen annähernd parallel zum Steg (5) frei auskragenden Zapfen (14) oder Stegteil aufweist, welcher eine quer zu dessen Längserstreckung durchgehende, zu einer der Bohrungen im Steg (5) achsgleich ausgerichtete Bohrung (15) hat.

2. Trag- und Aufnahmeelement nach Anspruch 1, **dadurch gekennzeichnet, dass** am plattenartigen Abschnitt (4) mehr als ein Zapfen (14) oder Stegteil mit quer zur Längserstreckung durchgehender Bohrung (15) vorgesehen ist, wobei am Steg (5) zu den durchgehenden Bohrungen (15) in den Zapfen (14) oder Stegteilen ausgerichtete Bohrungen zum Einsetzen von Befestigungsschrauben (8) vorgesehen sind.

3. Trag- und Aufnahmeelement nach Anspruch 1, **dadurch gekennzeichnet, dass** bei Anordnung frei auskragender Stegteile diese mehr als eine durchgehende Bohrung (15) haben.

4. Trag- und Aufnahmeelement nach einem der Ansprüche 1 bis 3, **dadurch gekennzeichnet, dass** eine in eine der Bohrungen im Steg (5) eingeführte Befestigungsschraube (8) gegebenenfalls durch eine oder mehrere Wandungen (16, 17) in einem Fenster oder in einer Tür (3) hindurchgeführt ist und weiter in die durchgehende(n) Bohrung(en) (15) im Zapfen (14) oder Stegteil eingreift.

5. Trag- und Aufnahmeelement nach Anspruch 1 und 4, **dadurch gekennzeichnet, dass** zum Einführen der Zapfen (14) oder Stegteile im Fenster oder in der Tür (3) Ausnehmungen (18) vorbereitet sind.

6. Trag- und Aufnahmeelement nach einem der Ansprüche 1 bis 5, **dadurch gekennzeichnet, dass** der plattenartige Abschnitt (4) als aufgewölbter Bauteil ausgebildet ist, wobei der Randbereich (19) umfangsgeschlossen auf einer Ebene liegt.

7. Trag- und Aufnahmeelement nach einem der Ansprüche 1 bis 6, **dadurch gekennzeichnet, dass** am Übergangsbereich zwischen plattenartigem Abschnitt (4) und annähernd rechtwinklig abstehendem Steg (5) zumindest an den seitlichen Randbereichen Versteifungsrippen ausgebildet sind.

8. Trag- und Aufnahmeelement nach einem der Ansprüche 1 bis 4, **dadurch gekennzeichnet, dass** die Bohrungen im Steg (5) zumindest annähernd dem Außendurchmesser der Befestigungsschrauben (8) angepasst sind und die durchgehende(n) Bohrung(en) (15) im Zapfen (14) oder Stegteil annähernd dem Kerndurchmesser einer einzusetzenden Befestigungsschraube (8), so dass zwischen der Befestigungsschraube (8) und der Wandung der durchgehenden Bohrung(en) (15) im Zapfen (14) oder Stegteil ein gegenseitiger Gewindeeingriff gegeben ist.

## Claims

1. A supporting and mounting element (1) for hinges, comprising a plate-like portion (4) covering a window or a door in the hinge area, and a web (5) projecting approximately at right angles to this portion (4) and covering at the end face the window or door in the hinge area, which web has openings for the insertion of fastening pegs of the hinge part and bores for the insertion of fastening screws, **characterised in that** the plate-like portion (4) has at least near to its end zone remote from the web (5) at least one peg (14) or web part freely projecting approximately parallel to the web (5), which has a bore (15) extending continuously transversely to its longitudinal extension and aligned coaxially to one of the bores in the web (5).

2. A supporting and mounting element according to Claim 1, **characterised in that** more than one peg (14) or web part with a bore (15) extending continuously transversely to its longitudinal extension is provided on the plate-like portion (4), wherein bores for the insertion of fastening screws (8) are provided in the web (5), aligned with the continuous bores (15) in the pegs (14) or web parts.

3. A supporting and mounting element according to Claim 1, **characterised in that** if freely projecting web parts are provided, they have more than one continuous bore (15).

4. A supporting and mounting element according to any one of Claims 1 to 3, **characterised in that** a fastening screw (8) inserted into one of the bores in the web (5) is passed optionally through one or more walls (16,17) in a window or in a door (3) and then engages into the continuous bore(s) (15) in the peg (14) or web part.

5. A supporting and mounting element according to Claims 1 and 4, **characterised in that** recesses (18) are provided for the insertion of pegs (14) or web parts in the window or in the door (3).

6. A supporting and mounting element according to any of Claims 1 to 5, **characterised in that** the plate-like portion (4) is in the form of a convexly curved component, wherein the edge zone (19) lies circumferentially closed in one plane.

7. A supporting and mounting element according to any one of Claims 1 to 6, **characterised in that** reinforcing ribs are formed at least on the lateral edge zones in the transition zone between the plate-like portion (4) and the web (5) projecting approximately at right angles.

8. A supporting and mounting element according to any one of Claims 1 to 4, **characterised in that** the bores in the web (5) are adapted at least approximately to the outer diameter of the fastening screws (8) and the continuous bores (15) in the peg (14) or web part are adapted approximately to the core diameter of a fastening screw (8) to be inserted so that there is mutual thread engagement between the fastening screw (8) and the wall of the continuous bore(s) in the peg (14) or web part.

## Revendications

1. Élément de support et de réception (1) pour des charnières, composé d'un segment (4) en plaque qui recouvre une fenêtre ou une porte dans la zone de la charnière, et d'une nervure (5) munie d'ouvertures pour introduire des chevilles de fixation de la pièce de charnière et de perçages pour introduire des vis de fixation, la nervure dépassant de ce segment (4) pratiquement en angle droit et recouvrant frontalement la fenêtre ou la porte dans la zone de la charnière,
**caractérisé en ce qu'**
au moins à proximité de son extrémité opposée à la nervure (5), le segment (4) en plaque présente au moins une cheville (14) ou une partie de nervure disposée librement en surplomb presque parallèlement à la nervure (5) et munie d'un perçage (15) traversant transversal à sa direction longitudinale et orienté selon le même axe qu'un des perçages dans la nervure (5).

2. Élément de support et de réception selon la revendication 1,
**caractérisé en ce que**
sur le segment (4) en plaque on prévoit plus d'une cheville (14) ou partie de nervure munie d'un perçage (15) traversant transversal à sa direction longitudinale, et sur la nervure (5) on prévoit alors des perçages, orientés vers les perçages (15) traversants dans les chevilles (14) ou parties de nervure, pour introduire des vis de fixation (8).

3. Élément de support et de réception selon la revendication 1,
**caractérisé en ce que**
lorsqu'on place des parties de nervure librement en surplomb, celles-ci ont plus d'un perçage (15) traversant.

4. Élément de support et de réception selon l'une des revendications 1 à 3,
**caractérisé en ce qu'**
une vis de fixation (8) introduite dans un des perçages situés dans la nervure (5) est passée le cas échéant à travers une ou plusieurs parois (16, 17) dans une fenêtre ou dans une porte (3) et pénètre dans le ou les perçage(s) (15) traversant(s) situés dans la cheville (14) ou la partie de nervure.

5. Élément de support et de réception selon l'une des revendications 1 et 4,
**caractérisé en ce que**
des cavités (18) sont préparées pour introduire les chevilles (14) ou les parties de nervure dans la fenêtre ou dans la porte (3).

6. Élément de support et de réception selon l'une des revendications 1 à 5,
**caractérisé en ce que**
le segment (4) en plaque est un composant bombé, dont la zone de bord (19) périphériquement fermée repose sur un plan.

7. Élément de support et de réception selon l'une des revendications 1 à 6,
**caractérisé en ce qu'**
au moins sur les zones latérales de bord, des cannelures de renforcement sont formées sur la zone de transition entre le segment (4) en plaque et la nervure (5) saillante pratiquement en angle droit.

8. Élément de support et de réception selon l'une des revendications 1 à 4,
**caractérisé en ce que**
les perçages dans la nervure (5) sont au moins approximativement ajustés au diamètre extérieur des vis de fixation (8), et le(s) perçage(s) (15) traversant(s) dans la cheville (14) ou la partie de nervure est (sont) au moins approximativement ajusté(s) au diamètre de noyau d'une vis de fixation (8) à utiliser, de sorte qu'on obtient un filetage en prise mutuelle entre la vis de fixation (8) et la paroi du ou des perçage(s) (15) dans la cheville (14) ou la partie de nervure.
